# EUROPÄISCHE PATENTANMELDUNG

(11) **EP 4 203 196 A1**
(43) Veröffentlichungstag der Anmeldung: **28.06.2023**
(21) Anmeldenummer: 22215093.0
(22) Anmeldetag: 20.12.2022
(51) Int. Cl.: H01R 4/48, H01R 13/506, H01R 13/58, H01R 24/20

(54) **SINGLE-PAIR-ETHERNET-STECKVERBINDERVORRICHTUNG, SINGLE-PAIR-ETHERNET-STECKVERBINDER, SINGLE-PAIR-ETHERNET-STECKVERBINDERKIT**

(30) Priorität: 21.12.2021 DE 102021134142
(71) Anmelder: Reichle & De-Massari AG, 8620 Wetzikon (CH)
(72) Erfinder: Gerber, Matthias, 8630 Rüti (CH); Zurkirchen, Marco, 8608 Bubikon (CH)
(74) Vertreter: Daub, Thomas

(57) **Zusammenfassung**

Die Erfindung geht aus von einer Single-Pair-Ethernet-Steckverbindervorrichtung (16; 16a), insbesondere einer Single-Pair-Ethernet-Steckervorrichtung, zur Terminierung zumindest einer Leitungsader (20; 20a) eines Kabels (18; 18a).

Um eine gattungsgemäße Vorrichtung mit verbesserten Eigenschaften hinsichtlich einer Effizienz und/oder Flexibilität bereitzustellen, wird vorgeschlagen, dass die Single-Pair-Ethernet-Steckverbindervorrichtung (16; 16a) eine Kontaktierungseinheit (26; 26a) zur Kontaktierung der Leitungsader (20; 20a) mittels einer Federklemmverbindung aufweist.

## Beschreibung

### Stand der Technik

Die Erfindung betrifft einen Single-Pair-Ethernet-Steckverbindervorrichtung nach dem Oberbegriff des Anspruchs 1, einen Single-Pair-Ethernet-Steckverbinder nach Anspruch 18 und ein Single-Pair-Ethernet-Steckverbinderkit nach Anspruch 19.

Aus dem Stand der Technik sind bereits Single-Pair-Ethernet-Steckverbindervorrichtungen mit Schneidklemmen zur Anschlusskontaktierung von Leitungsadern eines Kabels bekannt. Zwar können mittels der Schneidklemmtechnik Leitungsadern ohne vorherige Abisolierung kontaktiert werden, nachteilig ist jedoch, dass die Schneidklemme stets auf den vorgesehenen Leiteradertyp und dessen Isoliermaterial abgestimmt werden muss und damit eine Flexibilität in einem Einsatz von Schneidklemmen für unterschiedliche Leiteradern erheblich eingeschränkt ist.

Die Aufgabe der Erfindung besteht insbesondere darin, eine gattungsgemäße Vorrichtung mit verbesserten Eigenschaften hinsichtlich einer Effizienz und/oder einer Flexibilität bereitzustellen. Die Aufgabe wird erfindungsgemäß durch die Merkmale der Ansprüche 1, 18 und 19 gelöst, während vorteilhafte Ausgestaltungen und Weiterbildungen der Erfindung den Unteransprüchen entnommen werden können.

### Vorteile der Erfindung

Die Erfindung geht aus von einer Single-Pair-Ethernet-Steckverbindervorrichtung, insbesondere Single-Pair-Ethernet-Steckervorrichtung, zur Terminierung zumindest einer Leitungsader eines Kabels.

Es wird vorgeschlagen, dass die Single-Pair-Ethernet-Steckverbindervorrichtung eine Kontaktierungseinheit zur Kontaktierung der Leitungsader mittels einer Federklemmverbindung aufweist.

Durch eine derartige Ausgestaltung kann eine Effizienz und/oder eine Flexibilität hinsichtlich einer Terminierung zumindest einer Leitungsader eines Kabels gesteigert werden. Aufgrund einer Kontaktierung zumindest der Leitungsader des Kabels mittels einer Federklemmverbindung kann ein Anwendungsbereich vergrößert werden, da Leitungsadern mit unterschiedlichen Durchmessern und/oder Typen mittels zumindest der Federklemmverbindung kontaktiert werden können, ohne die Federklemmverbindung vorab an den Durchmesser und/oder den Typ der Leitungsader anzupassen. Damit kann ein hohes Maß an Flexibilität bereitgestellt werden. Die Effizienz kann hinsichtlich einer Produkt- und/oder Kosten- und/oder Montage- und/oder Demontage- und/oder Arbeitseffizienz gesteigert werden. Zudem kann eine Montage zur Terminierung und/oder eine Demontage zumindest der Leitungsader erleichtert und komfortabler gestaltet werden. Darüber hinaus kann vorzugsweise eine werkzeuglose Montage und/oder Demontage bereitgestellt werden, wodurch wiederum ein Aufwand, und zwar ein Montage- und/oder Demontageaufwand reduziert werden kann. Außerdem kann eine Konstruktion hinsichtlich einer Anschlusstechnologie verbessert werden.

Die Single-Pair-Ethernet-Steckverbindervorrichtung kann als Single-Pair-Ethernet-Steckbuchsenvorrichtung oder vorzugsweise als Single-Pair-Ethernet-Steckervorrichtung ausgebildet sein. Vorteilhaft handelt es sich bei der Single-Pair-Ethernet-Steckverbindervorrichtung um eine Vorrichtung gemäß der Norm IEC 63171-1, -2, -4, -5, - 6 oder -7. Bevorzugt bildet die Single-Pair-Ethernet-Steckverbindervorrichtung, insbesondere die Single-Pair-Ethernet-Steckervorrichtung, eine Unterbaugruppe eines Single-Pair-Ethernet-Steckverbinders, insbesondere möglicherweise einer Single-Pair-Ethernet-Steckbuchse oder vorzugsweise eines Single-Pair-Ethernet-Steckers. Es wäre jedoch auch denkbar, dass die Single-Pair-Ethernet-Steckverbindervorrichtung, insbesondere die Single-Pair-Ethernet-Steckervorrichtung, den gesamten Single-Pair-Ethernet-Steckverbinder, insbesondere den gesamten Single-Pair-Ethernet-Stecker, umfasst.

Vorteilhaft ist die Single-Pair-Ethernet-Steckverbindervorrichtung Teil eines Single-Pair-Ethernet-Steckverbindersystems. Das Single-Pair-Ethernet-Steckverbindersystem kann zumindest eine Single-Pair-Ethernet-Steckbuchse umfassen. Insbesondere weist die Single-Pair-Ethernet-Steckverbindervorrichtung zumindest eine Steckeinheit auf, welche entlang einer Steckrichtung zu einem Einstecken in eine korrespondierende Steckbuchseneinheit der Single-Pair-Ethernet-Steckbuchse vorgesehen ist. Besonders bevorzugt ist der Single-Pair-Ethernet-Steckerverbinder Teil des Single-Pair-Ethernet-Steckverbindersystems und entlang der Steckrichtung zu einem zumindest teilweisen Einstecken in die Single-Pair-Ethernet-Steckbuchse vorgesehen.

Möglicherweise kann die Single-Pair-Ethernet-Steckverbindervorrichtung das Kabel aufweisen. Vorteilhaft ist das Kabel Teil des Single-Pair-Ethernet-Steckverbindersystems oder als ein von dem Single-Pair-Ethernet-Steckverbindersystem unabhängig ausgebildetes Zubehörteil ausgebildet. Insbesondere handelt es sich bei dem Kabel um einen elektrischen Leiter. Besonders bevorzugt ist das Kabel als ein Netzwerkkabel ausgebildet. Das Kabel kann die eine Leitungsader oder mehrere Leitungsadern, und zwar die Leitungsader und zumindest eine weitere Leitungsader umfassen. Insbesondere weist das Kabel genau zwei Leitungsadern, und zwar die Leitungsader und die weitere Leitungsader auf. Bei der Leitungsader kann es sich beispielsweise um einen einzelnen Draht, insbesondere Faser, oder um ein Bündel von Drähten, insbesondere Fasern, handeln. Vorzugsweise weist zumindest die Leitungsader, insbesondere zumindest der Draht, zumindest teilweise und vorteilhaft zumindest zu einem Großteil ein elektrisch leitendes Material, beispielsweise Kupfer oder/oder Gold und/oder ein Verbundmaterial auf oder ist aus solchem ausgebildet. Unter dem Ausdruck "zu einem Großteil" sollen vorliegend beispielsweise zumindest 55 %, vorteilhaft zumindest 65 %, vorzugsweise zumindest 75 %, besonders bevorzugt zumindest 85 % und besonders vorteilhaft höchstens 95 % eines Volumen- und/oder Massenanteils verstanden werden. Bevorzugt weist das Kabel zumindest einen Mantel zum Schutz und/oder zur Isolierung zumindest der Leitungsader auf. Denkbar wäre auch, dass wenn das Kabel zumindest die zwei Leitungsadern umfasst, jede Leitungsader zumindest abschnittsweise von einer eigenen zusätzlichen Isolierschicht und/oder Ummantelung des Kabels umgeben ist. Zumindest die abschnittsweise isolierte Leitungsader kann als ein Leiter des Kabels bezeichenbar sein. Insbesondere umfasst der Leiter die Leitungsader und die Isolierschicht zur zumindest abschnittsweisen Isolierung der Leitungsader. Vorteilhaft umfasst ein weiterer Leiter des Kabels die weitere Leitungsader und eine weitere Isolierschicht zur zumindest abschnittsweisen Isolierung der weiteren Leitungsader. Bevorzugt handelt es sich bei der Verwendung des Begriffs Leitungsader und/oder weitere Leitungsader um jenen Teil des Leiters und/oder des weiteren Leiters, welcher/welche abisoliert ist/sind.

Bei Terminierung zumindest der Leitungsader wird ein Abschluss der Leitungsader, insbesondere ein offenes, abisoliertes Ende zumindest des Leiters, bearbeitet und kontaktiert. Besonders bevorzugt ist der Abschluss zumindest der Leitungsader zumindest abschnittsweise frei von der Ummantelung und/oder der Isolierschicht. In einem terminierten Zustand ist zumindest die Leitungsader mit zumindest einem Kontaktelement der Single-Pair-Ethernet-Steckverbindervorrichtung verbunden.

Die Kontaktierungseinheit ist dazu vorgesehen, zumindest die Leitungsader mittels der Federklemmverbindung zu kontaktieren. Insbesondere kontaktiert die Kontaktierungseinheit zumindest die Leitungsader mit dem Kontaktelement der Single-Pair-Ethernet-Steckverbindervorrichtung. Vorteilhaft ist zumindest die Leitungsader in dem terminierten Zustand mit dem Kontaktelement verbunden. Die Kontaktierungseinheit könnte zumindest die Leitungsader des Kabels mittels der Federklemmverbindung in dem terminierten Zustand unlösbar mit zumindest dem Kontaktelement verbinden. Vorzugsweise ist zumindest die Leitungsader des Kabels lösbar, vorzugsweise zerstörungsfrei lösbar, mit dem Kontaktelement verbunden. Zumindest die Leitungsader kann mittels der Kontaktierungseinheit reversibel mit dem Kontaktelement verbindbar und/oder von dem Kontaktelement trennbar sein.

Das Kontaktelement kann mit der Steckeinheit verbunden und/oder zumindest teilweise in der Steckeinheit angeordnet sein, um vorteilhaft bei einem Einstecken der Steckeinheit in die Steckbuchseneinheit eine elektrisch leitende Verbindung bereitzustellen. Vorzugsweise ist die Kontaktierungseinheit dazu vorgesehen, zumindest eine Federklemmverbindung gemäß der Norm IEC 60352-7 bereitzustellen. Besonders bevorzugt weist die Kontaktierungseinheit eine Federklemme zur Herstellung der Federklemmverbindung auf. Insbesondere ist die Federklemmverbindung dazu vorgesehen, die Federklemmverbindung bereitzustellen.

Vorzugsweise umfasst die Steckeinheit zumindest einen Pin. Insbesondere ist der Pin dazu vorgesehen, das Kontaktelement zumindest abschnittsweise aufzunehmen und/oder zu halten, um vorteilhaft bei dem Einstecken der Steckeinheit in die Steckbuchseneinheit die elektrisch leitende Verbindung zu der Leitungsader bereitzustellen. Bevorzugt ist der Pin mittels der Kontaktierungseinheit mit der Leitungsader des Kabels verbunden. Die Kontaktierungseinheit kann zumindest die Leitungsader mittels der Federklemmverbindung in dem terminierten Zustand mit zumindest dem Kontaktelement verbinden. Insbesondere ist die Federklemmverbindung dazu vorgesehen, die Kontaktierung zwischen dem Pin und der Leitungsader bereitzustellen. Die Steckeinheit kann zumindest einen weiteren Pin aufweisen. Der weitere Pin kann dazu vorgesehen sein, ein weiteres Kontaktelement der Single-Pair-Ethernet-Steckverbindervorrichtung zumindest abschnittsweise aufzunehmen und/oder zu halten, um vorteilhaft bei dem Einstecken der Steckeinheit in die Steckbuchseneinheit die elektrisch leitende Verbindung zu der weiteren Leitungsader bereitzustellen. Bevorzugt ist der weitere Pin mittels der Kontaktierungseinheit mit der weiteren Leitungsader des Kabels verbunden. Die Kontaktierungseinheit kann zumindest die weitere Leitungsader mittels der Federklemmverbindung in dem terminierten Zustand mit zumindest dem weiteren Kontaktelement verbinden. Insbesondere ist die Federklemmverbindung dazu vorgesehen, die Kontaktierung zwischen dem weiteren Pin und der weiteren Leitungsader bereitzustellen.

Die Steckeinheit könnte noch weitere zusätzliche Pins und/oder Kontaktelemente aufweisen. Die Steckeinheit könnte zusätzlich zu der Leitungsader und/oder der weiteren Leitungsader zumindest ein Schirmelement aufweisen. Bei dem Schirmelement kann es sich beispielsweise um einen Kupfergeflecht-Schirm handeln. Möglicherweise wäre denkbar, dass die Steckeinheit neben dem Pin und/oder dem weiteren Pin zumindest einen Schirm-Pin zur Herstellung eines Schirm-Kontakts aufweist. Das Schirmelement könnte zumindest teilweise Teil des Schirm-Pins sein. Vorzugsweise weist die Steckeinheit genau zwei Pins, und zwar den Pin und den weiteren Pin auf. Insbesondere ist die Steckeinheit frei von einem Schirm-Pin. Besonders bevorzugt ist das Schirmelement zumindest abschnittsweise in Umfangsrichtung um die Leitungsader und/oder die weitere Leitungsader herum angeordnet.

Wenn die Single-Pair-Ethernet-Steckverbindervorrichtung ein Betätigungselement aufweist, mittels welchem die Kontaktierungseinheit betätigbar ist, kann eine besonders einfache, komfortable und/oder effiziente Montage und/oder Demontage ermöglicht/bereitgestellt werden. Folglich können eine Effizienz und ein Komfort bei einer Montage und/oder Demontage gesteigert werden. Zudem kann eine Kontaktierungseinheit von außen, von einem weiteren Element der Single-Pair-Ethernet-Steckverbindervorrichtung, und zwar mittels eines Betätigungselements betätigt werden. Insbesondere ist das Betätigungselement dazu vorgesehen, die Kontaktierungseinheit zu Betätigung um die Kontaktierung zumindest der Leitungsader mit dem Kontaktelement herzustellen und/oder zu lösen. Vorteilhaft ist mittels des Betätigungselements zumindest die Federklemme betätigbar.

Unter "vorgesehen" soll hier und im Folgenden speziell programmiert, ausgelegt und/oder ausgestattet verstanden werden. Darunter, dass ein Objekt zu einer bestimmten Funktion vorgesehen ist, soll verstanden werden, dass das Objekt diese bestimmte Funktion in zumindest einem Anwendungs- und/oder Betriebszustand erfüllt und/oder ausführt.

Ferner wird vorgeschlagen, dass die Kontaktierungseinheit zur Kontaktierung zumindest einer weiteren Leitungsader des Kabels mittels einer weiteren Federklemmverbindung vorgesehen ist. Dadurch kann eine Effizienz, hinsichtlich einer Produkt- und/oder Kostenund/oder Montage- und/oder Demontage- und/oder Arbeitseffizienz, und ein Komfort weiter gesteigert werden. Zudem kann eine Flexibilität gesteigert werden, da mittels der Kontaktierungseinheit mehr als nur eine Leitungsader eines Kabels kontaktierbar ist. Dadurch kann wiederum eine Konstruktion hinsichtlich einer Anschlusstechnologie optimiert werden.

Insbesondere handelt es sich bei der weiteren Leitungsader um die bereits genannte weitere Leitungsader. Vorteilhaft ist eine weitere Federklemme der Kontaktierungseinheit dazu vorgesehen, die weitere Federklemmverbindung bereitzustellen. Die Kontaktierungseinheit kann die weitere Leitungsader mit zumindest einem weiteren Kontaktelement, insbesondere dem bereits genannten weiteren Kontaktelement, der Single-Pair-Ethernet-Steckverbindervorrichtung kontaktieren. Insbesondere in dem terminierten Zustand ist zumindest die weitere Leitungsader mit dem weiteren Kontaktelement verbunden. Insbesondere kontaktiert die Kontaktierungseinheit zumindest die weitere Leitungsader mit dem weiteren Kontaktelement mittels der weiteren Federklemmverbindung. Die Kontaktierungseinheit könnte zumindest die weitere Leitungsader des Kabels mittels der weiteren Federklemmverbindung in dem terminierten Zustand unlösbar mit zumindest dem weiteren Kontaktelement verbinden. Vorzugsweise ist zumindest die weitere Leitungsader des Kabels lösbar, vorzugsweise zerstörungsfrei lösbar, mit dem weiteren Kontaktelement verbunden. Zumindest die weitere Leitungsader kann reversibel mit dem weiteren Kontaktelement verbindbar und/oder von dem weiteren Kontaktelement trennbar sein.

Die Federklemme und die weitere Federklemme könnten getrennt voneinander ausgebildet sein. Vorteilhaft sind die Federklemme und die weitere Federklemme zumindest teilweise, bevorzugt vollständig, einstückig, vorzugsweise einteilig, ausgebildet. Unter "einstückig" soll zumindest stoffschlüssig verbunden verstanden werden, beispielsweise durch einen Klebeprozess, einen Anspritzprozess und/oder Schweißprozess und/oder einen anderen, einem Fachmann als sinnvoll erscheinenden Prozess. Unter "einteilig" soll in einem Stück geformt verstanden werden. Vorzugsweise wird dieses eine Stück aus einem einzelnen Rohling, einer Masse und/oder einem Guss, besonders bevorzugt in einem Spritzgussverfahren, insbesondere einem Ein- und/oder Mehrkomponenten-Spritzgussverfahren, und/oder in einem Stanzverfahren aus dem einzelnen Rohling hergestellt.

Insbesondere ist das Betätigungselement dazu vorgesehen, die Kontaktierungseinheit zu betätigen um die Kontaktierung zumindest der weiteren Leitungsader mit dem weiteren Kontaktelement herzustellen und/oder zu lösen. Vorteilhaft ist mittels des Betätigungselements zumindest die weitere Federklemme betätigbar. Denkbar wäre, dass durch Betätigung der Kontaktierungseinheit mittels des Betätigungselements lediglich die Federklemmverbindung oder die weitere Federklemmverbindung herstellbar oder trennbar ist, und zwar unabhängig von einer Herstellung und/oder einem Lösen der jeweils anderen Federklemmverbindung. Die Federklemmverbindung und die weitere Federklemmverbindung könnten unabhängig voneinander herstellbar und/oder lösbar sein.

Um eine besonders komfortable und effiziente Montage zu ermöglichen, wird vorgeschlagen, dass durch Betätigung der Kontaktierungseinheit mittels des Betätigungselements die Federklemmverbindung und die weitere Federklemmverbindung gleichzeitig zumindest herstellbar sind. Insbesondere könnte auch durch Betätigung der Kontaktierungseinheit mittels des Betätigungselements die Federklemmverbindung und die weitere Federklemmverbindung gleichzeitig zumindest trennbar sein. Damit kann ein hohes Maß an Effizienz und Komfort bereitgestellt werden. Zudem kann ein Aufwand, und zwar ein Montage- und/oder Demontageaufwand deutlich reduziert und eine schnelle und/oder unkomplizierte Terminierung von Leitungsadern und/oder Demontage von Leitungsadern ermöglicht werden.

Des Weiteren wird vorgeschlagen, dass das Betätigungselement werkzeuglos bedienbar ist. Dadurch kann ein hohes Maß an Effizienz und Komfort bereitgestellt und eine Montage zur Terminierung und/oder eine Demontage zumindest einer Leitungsader erleichtert und komfortabler gestaltet werden. Zudem kann bei werkzeugloser Bedienung ein Verletzungsrisiko für einen Benutzer und/oder Monteur reduziert und damit wiederum eine Sicherheit erhöht werden. Insbesondere ist das Betätigungselement händisch von einem Benutzer und/oder Monteur bedienbar. Der Benutzer und/oder der Monteur kann das Betätigungselement zur Herstellung zumindest der Federklemmverbindung und/oder zur Trennung zumindest der Federklemmverbindung händisch betätigen.

Außerdem wird vorgeschlagen, dass das Betätigungselement zur Betätigung der Kontaktierungseinheit parallel zu einer Kabeleinführrichtung beweglich ist. Damit kann eine Konstruktion weiter verbessert und eine Effizienz, hinsichtlich einer Produktund/oder Kosten- und/oder Montage- und/oder Demontage- und/oder Arbeitseffizienz, gesteigert werden.

Vorteilhaft handelt es sich bei der Kabeleinführrichtung um eine Richtung parallel zu einer Haupterstreckungsrichtung der Single-Pair-Ethernet-Steckverbindervorrichtung, insbesondere der Kontaktierungseinheit. Unter einer "Haupterstreckungsrichtung" eines Objekts soll vorliegend eine Richtung verstanden werden, welche parallel zu einer längsten Kante eines kleinsten geometrischen Quaders verläuft, welcher das Objekt gerade noch vollständig umschließt. Insbesondere erstreckt sich die Haupterstreckungsrichtung des Objekts innerhalb einer Haupterstreckungsebene des Objekts. Unter einer "Haupterstreckungsebene" eines Objekts soll vorliegend eine Ebene verstanden werden, welche parallel zu einer größten/längsten Seitenfläche eines kleinsten gedachten Quaders ausgerichtet ist, welcher das Objekt gerade noch vollständig umschließt, und insbesondere durch den Mittelpunkt des Quaders verläuft. Vorteilhaft verläuft die Kabeleinführrichtung parallel zu der Steckrichtung.

Insbesondere ist das Betätigungselement werkzeuglos, insbesondere händisch, parallel zu der Kabeleinführrichtung bewegbar. Das Betätigungselement kann entlang der Kabeleinführrichtung betätigt, insbesondere gedrückt/geschoben, und/oder entgegen die Kabeleinführrichtung betätigt, insbesondere gezogen, werden. Insbesondere ist das Betätigungselement entlang der Kabeleinführrichtung betätigbar, drückbar/schiebbar, und/oder entgegen der Kabeleinführrichtung betätigbar, insbesondere ziehbar.

Vorteilhaft ist das Betätigungselement relativ zu der Kontaktierungseinheit parallel zu der Kabeleinführrichtung betätigbar. Das Betätigungselement kann entgegen der Kabeleinführrichtung in eine herausgezogene Position betätigbar, insbesondere ziehbar, sein. Insbesondere in der herausgezogenen Position ist das Betätigungselement zumindest abschnittsweise beabstandet zu zumindest dem Kontaktelement und/oder dem weiteren Kontaktelement angeordnet. Vorteilhaft ist in der herausgezogenen Position des Betätigungselements die Federklemmverbindung und/oder weitere Federklemmverbindung gelöst und/oder getrennt.

Alternativ und/oder zusätzlich könnte das Betätigungselement zur Betätigung der Kontaktierungseinheit senkrecht zu der Kabeleinführrichtung bewegbar sein. Denkbar wäre auch, dass das Betätigungselement in einem Winkel zwischen 0° und 180° relativ zu der Kabeleinführrichtung zur Betätigung der Kontaktierungseinheit bewegbar ist. Das Betätigungselement könnte relativ zu der Kabeleinführrichtung gedreht, geschwenkt und/oder gekippt werden, und zwar bevorzugt händisch.

Ferner wird vorgeschlagen, dass das Betätigungselement zumindest einen Betätigungsvorsprung aufweist, welcher bei der Betätigung an einer Federklemme der Kontaktierungseinheit, insbesondere der zuvor genannten Federklemme, anliegt. Dadurch kann eine Konstruktion hinsichtlich einer Anschlusstechnologie weiter optimiert und eine Effizienz gesteigert werden. Zudem kann eine einfache und komfortable Montage und/oder Demontage ermöglicht werden. Außerdem kann ein Mechanismus zur Spannung und/oder Entspannung einer Federklemme verbessert, vorteilhaft vereinfacht, werden.

Insbesondere bei Betätigung des Betätigungselements, und zwar bei einem Ziehen des Betätigungselements entgegen der Kabeleinführrichtung drückt zumindest der Betätigungsvorsprung gegen die Federklemme. Vorteilhaft liegt zumindest der Betätigungsvorsprung in der herausgezogenen Position des Betätigungselements an der Federklemme an.

Das Betätigungselement kann weitere Betätigungsvorsprünge, und zwar zumindest einen weiteren Betätigungsvorsprung aufweisen. Vorteilhaft ist zumindest der weitere Betätigungsvorsprung zumindest im Wesentlichen identisch zu dem Betätigungsvorsprung ausgebildet. Zumindest der weitere Betätigungsvorsprung kann bei der Betätigung an der weiteren Federklemme anliegen. Unter "zumindest im Wesentlichen identische Objekte" sind in diesem Zusammenhang Objekte gemeint, die vorteilhafterweise die gleiche Struktur aufweisen, sich jedoch hinsichtlich ihrer Funktionalität, ihres inneren Aufbaus und/oder ihrer Anordnung an einem anderen Objekt zumindest teilweise unterscheiden können. Vorzugsweise sind die zumindest im Wesentlichen identischen Objekte jedoch abgesehen von Fertigungstoleranzen und/oder im Bereich von genormten Toleranzen identisch zueinander ausgebildet.

Besonders bevorzugt ist das Betätigungselement einstückig, insbesondere einteilig ausgebildet. Das Betätigungselement kann zumindest teilweise und vorteilhaft zumindest zu einem Großteil aus einem Mineral und/oder einem Kunststoff und/oder einem Verbundmaterial bestehen.

Um eine Montage, und zwar eine Terminierung zumindest einer Leitungsader zumindest eines Kabels zu optimieren, vielmehr einen Aufwand zu reduzieren und eine Effizienz weiter zu steigern, wird vorgeschlagen, dass zumindest die Leitungsader zur Kontaktierung entlang einer Kabeleinführrichtung zumindest teilweise durch das Betätigungselement hindurchführbar ist.

Das Betätigungselement kann eine Öffnung aufweisen. Insbesondere ist die Leitungsader durch die Öffnung hindurchführbar. Ferner kann die weitere Leitungsader zur Kontaktierung entlang der Kabeleinführrichtung zumindest teilweise durch das Betätigungselement hindurchführbar sein. Vorteilhaft weist das Betätigungselement eine weitere Öffnung auf. Die weitere Leitungsader kann durch die weitere Öffnung hindurchführbar sein. Vorteilhaft ist/sind die Leitungsader und/oder die weitere Leitungsader in der herausgezogenen Position des Betätigungselements zumindest teilweise durch das Betätigungselement hindurchführbar. Die Leitungsader kann bis zu einem Anschlag und/oder Anliegen an dem Kontaktelement durch das Betätigungselement hindurchführbar sein. Besonders bevorzugt wird zumindest die Leitungsader soweit durch das Betätigungselement hineingeschoben, bis die Leitungsader an dem Kontaktelement anliegt und/oder anstößt. Die weitere Leitungsader kann bis zu einem Anschlag und/oder Anliegen an dem weiteren Kontaktelement durch das Betätigungselement hindurchführbar sein. Insbesondere wird zumindest die weitere Leitungsader soweit durch das Betätigungselement hineingeschoben, bis die weitere Leitungsader an dem weiteren Kontaktelement anliegt und/oder anstößt.

Zur Fixierung zumindest der Leitungsader, insbesondere der Leitungsader und/oder der weiteren Leitungsader, an dem Kontaktelement, insbesondere dem Kontaktelement und/oder dem weiteren Kontaktelement, ist das Betätigungselement von der herausgezogenen Position entlang der Kabeleinführrichtung in eine eingeschobene Position betätigbar. Vorteilhaft ist in der eingeschobenen Position des Betätigungselements die Federklemmverbindung und/oder weitere Federklemmverbindung hergestellt.

Zudem wird vorgeschlagen, dass der Betätigungsvorsprung bei hergestellter Federklemmverbindung und/oder weiterer Federklemmverbindung zumindest teilweise innerhalb der Federklemme angeordnet ist. Dadurch kann eine besonders kompakte Konstruktion bereitgestellt und eine Effizienz hinsichtlich eines Mechanismus zur Terminierung zumindest einer Leitungsader optimiert werden. Insbesondere in der eingeschobenen Position ist zumindest der Betätigungsvorsprung zumindest teilweise innerhalb der Federklemme angeordnet. Bei Betätigung des Betätigungselements, insbesondere bei dem Herausziehen des Betätigungselements, entgegen der Kabeleinführrichtung, kann zumindest der Betätigungsvorsprung zumindest abschnittsweise entlang zumindest der Federklemme entlanggleiten und zumindest abschnittsweise zumindest die Federklemme anheben, um zumindest die Federklemmverbindung zu lösen und/oder zu aufzuheben und/oder zu trennen. Vorteilhaft ist in der herausgezogenen Position des Betätigungselements die Federklemme und/oder die weitere Federklemme beabstandet zu dem Kontaktelement und/oder dem weiteren Kontaktelement angeordnet. Bei Betätigung des Betätigungselements, insbesondere bei dem Einschieben des Betätigungselements, entlang der Kabeleinführrichtung, kann zumindest der Betätigungsvorsprung zumindest abschnittsweise entlang zumindest der Federklemme entlanggleiten und in Kabeleinführrichtung betrachtet zumindest teilweise hinter zumindest die Federklemme rutschen, um damit zumindest die Federklemmverbindung herzustellen. In der eingeschobenen Position des Betätigungselements kann die Federklemme und/oder die weitere Federklemme gegen das Kontaktelement und/oder das weitere Kontaktelement drücken.

Des Weiteren wird vorgeschlagen, dass die Single-Pair-Ethernet-Steckverbindervorrichtung eine Gehäuseeinheit aufweist, welche in einem montierten Zustand die Kontaktierungseinheit zumindest abschnittsweise umgibt. Hierdurch kann eine kompakte Konstruktion bereitgestellt werden. Damit kann wiederum eine Effizienz, und zwar hinsichtlich einer Produkt- und/oder Kosten- und/oder Herstellungseffizienz gesteigert werden. Zudem kann eine Handhabung einer Single-Pair-Ethernet-Steckverbindervorrichtung für zumindest einen Benutzer und/oder Monteur gesteigert werden. Die Gehäuseeinheit kann die Kontaktierungseinheit in Umfangsrichtung zumindest zu 20 %, vorteilhaft zumindest zu 50 %, und vorzugsweise zumindest zu 80 % umgeben. Besonders bevorzugt umgibt die Gehäuseeinheit die Kontaktierungseinheit in zumindest dem montierten Zustand vollständig.

In einer Ausgestaltung der Erfindung wird vorgeschlagen, dass die Gehäuseeinheit ein erstes Gehäuseelement und zumindest ein zweites Gehäuseelement aufweist, welche zur Betätigung der Kontaktierungseinheit zur Kontaktierung zumindest der Leitungsader relativ zueinander bewegbar sind. Damit kann eine Konstruktion optimiert und eine besonders einfache, effiziente und schnelle Terminierung zumindest einer Leitungsader bereitgestellt werden.

Im vorliegenden Dokument dienen Zahlwörter, wie beispielsweise "erste/r/s" und "zweite/r/s", welche bestimmten Begriffen vorangestellt sind, lediglich zu einer Unterscheidung von Objekten und/oder einer Zuordnung zwischen Objekten untereinander und implizieren keine vorhandene Gesamtanzahl und/oder Rangfolge der Objekte. Insbesondere impliziert ein "zweites" Objekt nicht zwangsläufig ein Vorhandensein eines "ersten" Objekts.

Insbesondere handelt es sich um eine allgemeine Relativbewegung zwischen dem ersten Gehäuseelement und dem zweiten Gehäuseelement. Das erste Gehäuseelement kann relativ zu dem zweiten Gehäuseelement bewegbar sein, wobei das zweite Gehäuseelement oder zumindest ein Bauteil/Bauelement des zweiten Gehäuseelements eine feste und/oder stabile Bezugsbasis bilden könnte, relativ zu welcher das erste Gehäuseelement bewegbar ist. Alternativ und/oder kann das zweite Gehäuseelement relativ zu dem ersten Gehäuseelement bewegbar sein, wobei das erste Gehäuseelement oder zumindest ein Bauteil/Bauelement des ersten Gehäuseelements eine feste und/oder stabile Bezugsbasis bilden könnte, relativ zu welcher das zweite Gehäuseelement bewegbar ist.

Bevorzugt ist das erste Gehäuseelement dazu vorgesehen, zumindest das Kontaktelement zu halten und/oder zu tragen. Insbesondere ist das Kontaktelement zumindest teilweise an/in dem ersten Gehäuseelement angeordnet und/oder fixiert. Das erste Gehäuseelement kann zusätzlich dazu vorgesehen sein, zumindest das weitere Kontaktelement zu halten und/oder zu tragen. Insbesondere ist das weitere Kontaktelement zumindest teilweise an/in dem ersten Gehäuseelement angeordnet und/oder fixiert. Das erste Gehäuseelement kann zumindest einen Aufnahmekanal für die Leitungsader des Kabels aufweisen. Das Kontaktelement kann zumindest abschnittsweise in dem Aufnahmekanal des ersten Gehäuseelements angeordnet sein. Die Leitungsader kann zur Terminierung in dem Aufnahmekanal anordenbar sein. Bevorzugt ist die Leitungsader in dem terminierten Zustand in dem Aufnahmekanal des ersten Gehäuseelements angeordnet und mit dem Kontaktelement verbunden. Ferner kann das erste Gehäuseelement zumindest einen weiteren Aufnahmekanal für die weitere Leitungsader des Kabels aufweisen. Das weitere Kontaktelement kann zumindest abschnittsweise in dem weiteren Aufnahmekanal des ersten Gehäuseelements angeordnet sein. Die weitere Leitungsader kann zur Terminierung in dem weiteren Aufnahmekanal anordenbar sein. Vorteilhaft ist die weitere Leitungsader in dem terminierten Zustand in dem weiteren Aufnahmekanal des ersten Gehäuseelements angeordnet und mit dem weiteren Kontaktelement verbunden. Das Kontaktelement und/oder das weitere Kontaktelement könnte/könnten mittels einer kraft- und/oder formschlüssigen Verbindung, wie beispielsweise einer Rastverbindung und/oder Steckverbindung und/oder Drehverbindung und/oder Schraubverbindung und/oder Klettverbindung, und/oder einer stoffschlüssigen Verbindung, beispielsweise einer Klebeverbindung und/oder Schweißverbindung, mit dem ersten Gehäuseelement verbunden sein. Denkbar wäre auch, dass das Kontaktelement und das weitere Kontaktelement einstückig mit dem ersten Gehäuseelement ausgebildet ist/sind.

Das zweite Gehäuseelement kann die Kontaktierungseinheit zur Herstellung zumindest der Federklemmverbindung halten und/oder aufnehmen. Insbesondere ist die Kontaktierungseinheit zumindest teilweise an dem zweiten Gehäuseelement angeordnet und/oder fixiert. Die Federklemme kann an dem zweiten Gehäuseelement angeordnet und/oder fixiert sein. Bevorzugt ist zusätzlich die zweite Federklemme an dem zweiten Gehäuseelement angeordnet und/oder fixiert. Die Federklemme und/oder die weitere Federklemme könnte/könnten mittels einer kraft- und/oder formschlüssigen Verbindung, wie beispielsweise einer Rastverbindung und/oder Steckverbindung und/oder Drehverbindung und/oder Schraubverbindung und/oder Klettverbindung, und/oder einer stoffschlüssigen Verbindung, beispielsweise einer Klebeverbindung und/oder Schweißverbindung, mit dem zweiten Gehäuseelement verbunden sein. Denkbar wäre auch, dass die Federklemme und/oder die weitere Federklemme zumindest teilweise einstückig mit dem zweiten Gehäuseelement ausgebildet ist.

Durch Bewegung und/oder Betätigung des ersten Gehäuseelements und des zweiten Gehäuseelements relativ zueinander kann die Federklemmverbindung und/oder die weitere Federklemmverbindung zur Terminierung der Leitungsader und/oder der weiteren Leitungsader bereitgestellt werden. Bei der Bewegung des ersten Gehäuseelements und des zweiten Gehäuseelements relativ zueinander kann es sich beispielsweise um eine Kipp-, Dreh-, Schwenk, Hebel-, Schub- und/oder Zugbewegung handeln. Denkbar wäre auch, dass das erste Gehäuseelement und das zweite Gehäuseelement vollständig trennbar und/oder lösbar voneinander sind. Das erste Gehäuseelement und das zweite Gehäuseelement könnten zur Kontaktierung zumindest der Leitungsader des Kabels zusammengesteckt und/oder zusammengedrückt und/oder ineinander eingeschoben werden. Bevorzugt sind das erste Gehäuseelement und das zweite Gehäuseelement in zumindest einem Anwendungszustand zumindest abschnittsweise, insbesondere dauerhaft, miteinander verbunden. Die Gehäuseeinheit kann zumindest ein Schwenkund/oder Drehlager aufweisen, durch welche die Schwenkachse verläuft. Das Schwenkund/oder Drehlager kann zumindest teilweise einstückig, insbesondere einteilig, mit dem ersten Gehäuseelement und/oder dem zweiten Gehäuseelement ausgebildet sein.

Wenn das erste Gehäuseelement und das zweite Gehäuseelement relativ zueinander um eine Schwenkachse schwenkbar gelagert sind, kann eine besonders flexible und benutzerfreundliche Konstruktion zur Terminierung bereitgestellt werden. Dadurch kann wiederum eine Effizienz, und zwar hinsichtlich einer Produkt- und/oder Kosten- und/oder Montage- und/oder Demontage- und/oder Arbeitseffizienz gesteigert sowie eine Handhabung für einen Benutzer und/oder Monteur verbessert werden.

Insbesondere sind das erste Gehäuseelement und das zweite Gehäuseelement um eine Drehachse relativ zueinander drehbar, wobei es sich bei der Schwenkachse um die Drehachse handelt. Die Schwenkachse kann zumindest abschnittsweise durch das erste Gehäuseelement und zumindest das zweite Gehäuseelement verlaufen. Das erste Gehäuseelement und/oder das zweite Gehäuseelement kann/können jeweils um die Schwenkachse um zumindest 30°, vorteilhaft zumindest 50°, vorzugsweise zumindest 90° und insbesondere um höchstens 180° und besonders bevorzugt um höchstens 260° relativ zueinander schwenkbar und/oder drehbar gelagert sein.

Vorzugsweise bildet das erste Gehäuseelement und/oder das zweite Gehäuseelement das Betätigungselement aus. Zur Terminierung der Leitungsader und/oder zumindest der weiteren Leitungsader, und zwar zur Herstellung der Federklemmverbindung und/oder der weiteren Federklemmverbindung kann das erste Gehäuseelement und/oder das zweite Gehäuseelement betätigbar sein. Das erste Gehäuseelement und/oder das zweite Gehäuseelement sind relativ zu der Kabeleinführrichtung betätigbar, und zwar bewegbar, beispielsweise schwenkbar und/oder drehbar und/oder kippbar. In einem Ausgangszustand der Gehäuseeinheit können sich das erste Gehäuseelement und das zweite Gehäuseelement zumindest abschnittsweise kontaktieren, insbesondere aufeinanderliegen und/oder miteinander fixiert sein. Der Benutzer und/oder Monteur kann zur Terminierung der Leitungsader und/oder der weiteren Leitungsader das zweite Gehäuseelement relativ zu dem ersten Gehäuseelement aufschwenken und/oder aufdrehen und/oder aufklappen. In einem aufgeklappten und/oder aufgeschwenkten Zustand der Gehäuseeinheit kann die Leitungsader in den Aufnahmekanal des ersten Gehäuseelements eingelegt und/oder eingeschoben und/oder eingesteckt werden. Bevorzugt kontaktiert die Leitungsader in dem Aufnahmekanal das Kontaktelement zumindest abschnittsweise. Ferner kann in dem aufgeklappten und/oder aufgeschwenkten Zustand der Gehäuseeinheit die weitere Leitungsader in den weiteren Aufnahmekanal des ersten Gehäuseelements eingelegt und/oder eingeschoben und/oder eingesteckt werden. Bevorzugt kontaktiert die weitere Leitungsader in dem weiteren Aufnahmekanal das weitere Kontaktelement zumindest abschnittsweise. Nach Anordnung der Leitungsader in dem Aufnahmekanal und/oder Anordnung der weiteren Leitungsader in dem weiteren Aufnahmekanal kann die Gehäuseeinheit zuklappbar, und zwar zurück in den Ausgangszustand überführbar sein. Insbesondere ist das zweite Gehäuseelement relativ zu dem ersten Gehäuseelement schwenkbar und/oder drehbar, und zwar zur Überführung in den Ausgangszustand, ferner einen zugeklappten Zustand der Gehäuseeinheit. Um eine stabile und sichere Konstruktion bereitzustellen, könnten in dem Ausgangszustand das erste Gehäuseelement und das zweite Gehäuseelement miteinander fixiert sein, und zwar mittels einer kraft- und/oder formschlüssigen Verbindung, wie beispielsweise einer Rastverbindung und/oder Steckverbindung und/oder Drehverbindung und/oder Schraubverbindung und/oder Klettverbindung.

In dem Ausgangszustand, und zwar in dem zugeklappten Zustand kann die Kontaktierungseinheit mittels der Federklemmverbindung die Leitungsader kontaktieren. Ferner kann in dem Ausgangszustand, und zwar in dem zugeklappten Zustand die Kontaktierungseinheit mittels der weiteren Federklemmverbindung die weitere Leitungsader kontaktieren. In dem Ausgangszustand, und zwar in dem zugeklappten Zustand kann die Federklemme auf die Leitungsader drücken und diese kontaktieren. Bevorzugt drückt die Federklemme die Leitungsader in dem Aufnahmekanal an das Kontaktelement. Ferner kann in dem Ausgangszustand, und zwar in dem zugeklappten Zustand die weitere Federklemme auf die weitere Leitungsader drücken und diese kontaktieren. Insbesondere drückt die weitere Federklemme die weitere Leitungsader in dem weiteren Aufnahmekanal an das weitere Kontaktelement.

Zudem wird vorgeschlagen, dass die Gehäuseeinheit eine zu einer Kabeleinführrichtung, insbesondere der genannten Kabeleinführrichtung, zumindest im Wesentlichen senkrechte Erstreckung von höchstens 8 mm, vorteilhaft von höchstens 7 mm und vorzugsweise von höchstens 5 mm, aufweist. Hierdurch kann eine besonders kompakte und effiziente Konstruktion bereitgestellt werden. Zudem kann eine Miniaturisierung einer Single-Pair-Ethernet-Steckverbindervorrichtung, hinsichtlich einer Gehäuseeinheit und/oder einer Kontaktierungseinheit, vorteilhaft zumindest der Federklemme, und/oder zumindest eines Kontaktelements, optimiert werden. Damit kann wiederum eine Effizienz, und zwar hinsichtlich einer Produkt- und/oder Kosten- und/oder Herstellungseffizienz gesteigert werden.

Die Erstreckung kann eine Richtung und/oder eine Länge sein. Insbesondere handelt es sich bei der Erstreckung um eine Breitenerstreckung der Single-Pair-Ethernet-Steckverbindervorrichtung, insbesondere der Gehäuseeinheit. Unter einer "Breitenerstreckung" eines Objekts soll in diesem Zusammenhang eine Erstreckung des Objekts in eine Breitenerstreckungsrichtung des Objekts verstanden werden. Vorteilhaft ist die "Breitenerstreckungsrichtung" des Objekts eine Richtung, welche parallel zu einer bevorzugt drittlängsten Kante und/oder Seite eines, insbesondere des genannten, kleinsten, das Objekt gerade noch umschließenden, insbesondere gedachten, Quaders ist. Vorteilhaft ist die genannte Erstreckung zumindest im Wesentlichen senkrecht zu der genannten Haupterstreckung entlang der Haupterstreckungsrichtung der Single-Pair-Ethernet-Steckverbindervorrichtung ausgerichtet. Unter "zumindest im Wesentlichen senkrecht" soll in diesem Zusammenhang unter einem Winkel zwischen 85° und 95°, vorzugsweise zwischen 88° und 92° und besonders vorteilhaft von 90° verstanden werden.

Wenn die Gehäuseeinheit eine zu der Kabeleinführrichtung und zu der Erstreckung zumindest im Wesentlichen senkrechte weitere Erstreckung von höchstens 13 mm, vorteilhaft höchstens 12 mm, vorzugsweise höchstens 10 mm aufweist, kann eine Konstruktion weiter verbessert und eine Miniaturisierung einer Single-Pair-Ethernet-Steckverbindervorrichtung, hinsichtlich einer Gehäuseeinheit und/oder einer Kontaktierungseinheit, vorteilhaft zumindest der Federklemme, und/oder zumindest eines Kontaktelements, weiter optimiert werden. Zudem kann vorteilhaft trotz der kompakten Ausgestaltung der Single-Pair-Ethernet-Steckverbindervorrichtung auf eine Reduzierung einer Anschlussdichte und/oder einer Anreihbarkeit verzichtet werden.

Die weitere Erstreckung kann eine Richtung und/oder eine Länge sein. Insbesondere handelt es sich bei der weiteren Erstreckung um eine Höhenerstreckung der Single-Pair-Ethernet-Steckverbindervorrichtung, insbesondere der Gehäuseeinheit. Unter einer "Höhenerstreckung" eines Objekts soll in diesem Zusammenhang eine Erstreckung des Objekts in eine Höhenerstreckungsrichtung des Objekts verstanden werden. Vorteilhaft ist die "Höhenerstreckungsrichtung" des Objekts eine Richtung, welche parallel zu einer bevorzugt zweitlängsten Kante und/oder Seite eines, insbesondere des genannten, kleinsten, das Objekt gerade noch umschließenden, insbesondere gedachten, Quaders ist. Vorteilhaft ist die weitere Erstreckung zumindest im Wesentlichen senkrecht zu der genannten Haupterstreckung entlang der Haupterstreckungsrichtung der Single-Pair-Ethernet-Steckverbindervorrichtung ausgerichtet. Vorzugsweise ist die Haupterstreckungsrichtung eine Längserstreckungsrichtung der Single-Pair-Ethernet-Steckverbindervorrichtung. Die "Längserstreckungsrichtung" eines Objekts ist eine Richtung, welche parallel zu einer längsten Kante und/oder Seite eines kleinsten das Objekt gerade noch umschließenden, insbesondere gedachten, Quaders ist.

Des Weiteren wird vorgeschlagen, dass die Single-Pair-Ethernet-Steckverbindervorrichtung eine Abschirmeinheit aufweist, welche in einem montierten Zustand die Kontaktierungseinheit und das Betätigungselement zumindest abschnittsweise, insbesondere bezüglich einer Kabeleinführrichtung in Umfangsrichtung, umgibt. Hierdurch kann eine Konstruktion und eine Sicherheit verbessert sowie eine Effizienz gesteigert werden. Zudem kann vorteilhaft eine Abschirmung einer Single-Pair-Ethernet-Steckverbindervorrichtung mit einfachen technischen Mitteln erreicht werden. Außerdem kann vorteilhaft eine Single-Pair-Ethernet-Steckverbindervorrichtung mit vorteilhaften Eigenschaften hinsichtlich einer elektromagnetischen Verträglichkeit bereitgestellt werden.

Besonders bevorzugt ist die Abschirmeinheit Teil der Gehäuseeinheit. Insbesondere bildet die Abschirmeinheit zumindest zu einem Großteil die Gehäuseeinheit aus. Die Gehäuseeinheit kann einstückig, insbesondere einteilig, mit der Abschirmeinheit ausgebildet sein. Das erste Gehäuseelement und/oder das zweite Gehäuseelement kann/können zumindest teilweise die Abschirmeinheit aufweisen. Insbesondere ist das erste Gehäuseelement und/oder das zweite Gehäuseelement zumindest teilweise und vorteilhaft vollständig einstückig, insbesondere einteilig, mit der Abschirmeinheit ausgebildet.

Vorzugsweise ist die Abschirmeinheit dazu vorgesehen, eine Übertragung von elektrischen und/oder elektromagnetischen, insbesondere hochfrequenten, Störsignalen aus einer Umgebung auf zumindest die Leitungsader, insbesondere die Leitungsader und/oder die weitere Leitungsader, beziehungsweise von zumindest der Leitungsader, insbesondere der Leitungsader und/oder der weiteren Leitungsader, auf eine Umgebung, insbesondere auf benachbart angeordnete elektrische und/oder elektronische Geräte in der Umgebung, zu reduzieren, vorzugsweise zu minimieren. Insbesondere ist die Abschirmeinheit zumindest zu einem Großteil oder vollständig metallisch ausgebildet. Vorzugsweise umfasst die Abschirmeinheit ein Abschirmblech.

Des Weiteren wird vorgeschlagen, dass die Single-Pair-Ethernet-Steckverbindervorrichtung eine Zugentlastungseinheit aufweist, welche zumindest teilweise einstückig mit der Abschirmeinheit ausgebildet ist. Dadurch kann eine kompakte Konstruktion bereitgestellt und gerade eine Abschirmung zumindest einer Leitungsader eines Kabels mit einer Zugentlastung des Kabels kombiniert werden. Zudem kann eine vorteilhafte Zugentlastung des Kabels erreicht werden. Außerdem kann eine Effizienz und eine Sicherheit weiter gesteigert werden. Es wäre alternativ jedoch auch denkbar, dass die Single-Pair-Ethernet-Steckverbindervorrichtung eine Zugentlastungseinheit aufweist, welche als ein von der Abschirmeinheit separates Bauteil ausgebildet ist.

Die Gehäuseeinheit kann zumindest ein Halteelement aufweisen. Vorteilhaft weist die Gehäuseeinheit zusätzlich ein weiteres Halteelement auf. Das Halteelement und/oder das weitere Halteelement kann/können Teil der Zugentlastungseinheit sein. Vorzugsweise ist/sind das Halteelement und/oder das weitere Halteelement als abstehender/abstehende Arm/Arme ausgestaltet. Vorteilhaft ist das Kabel in dem montierten Zustand zwischen dem Halteelement und dem weiteren Halteelement angeordnet. Besonders bevorzugt fixiert das Halteelement und das weitere Halteelement das Kabel von sich gegenüberliegenden Seiten aus. Zur Fixierung des Halteelements und/oder des weiteren Halteelements an dem Kabel weist die Zugentlastungseinheit ein Fixierelement auf. Vorzugsweise ist das Fixierelement als ein Kabelbinder ausgestaltet. Alternativ und/oder zusätzlich wären auch andere kraft- und/oder form- und/oder stoffschlüssige Verbindungen zur Fixierung des Halteelements und/oder des weiteren Halteelements an dem Kabel denkbar.

Möglicherweise wäre denkbar, dass das Betätigungselement in zumindest der eingeschobenen Position vollständig in der Gehäuseeinheit, insbesondere der Abschirmeinheit angeordnet ist. Um eine Handhabung zur Terminierung, und zwar eine Betätigung eines Betätigungselements zu erleichtern und/oder komfortabler zu gestalten, wird vorgeschlagen, dass das Betätigungselement einen Betätigungsbereich aufweist, welcher außerhalb eines Abschirmbereichs der Abschirmeinheit angeordnet ist. Zudem kann dadurch eine Effizienz, und zwar hinsichtlich einer Montage- und/oder Demontageund/oder Produkt- und/oder Arbeitseffizienz gesteigert und ein Aufwand, und zwar ein Montage- und/oder Demontageaufwand reduziert werden.

Vorteilhaft ist das Betätigungselement relativ zu der Gehäuseeinheit parallel zu der Kabeleinführrichtung betätigbar. Insbesondere in der eingeschobenen Position ist das Betätigungselement zumindest zu einem Großteil in der Gehäuseeinheit angeordnet. Zur Betätigung kann das Betätigungselement einen Griffbereich aufweisen, welcher innerhalb des Betätigungsbereichs, vorteilhaft außerhalb der Gehäuseeinheit, angeordnet ist. Vorzugsweise weist das Betätigungselement zumindest eine Betätigungslasche auf, welche außerhalb der Gehäuseeinheit angeordnet ist. Die Betätigungslasche ist vorzugsweise Teil des Griffbereichs. Vorteilhaft liegt die Betätigungslasche an der Gehäuseeinheit an, insbesondere in der herausgezogenen Position und/oder in der eingeschobenen Position des Betätigungselements. Insbesondere weist die Betätigungslasche eine Haupterstreckungsrichtung auf, welche sich parallel zu der Haupterstreckungsrichtung der Kontaktierungseinheit, insbesondere parallel zu einer Haupterstreckungsrichtung der Gehäuseeinheit, erstreckt. Denkbar wäre auch, dass das Betätigungselement weitere Betätigungslaschen, insbesondere zumindest eine weitere Betätigungslasche, aufweist, welche vorteilhaft an einer gegenüberliegenden Seite zu der Betätigungslasche an der Gehäuseeinheit angeordnet ist.

Darüber hinaus geht die Erfindung aus von einem Single-Pair-Ethernet-Steckverbinderkit zur Terminierung, insbesondere zur Feldkonfektionierung, eines Single-Pair-Ethernet-Steckverbinders an einem Kabel. Dadurch kann eine Effizienz und/oder eine Flexibilität hinsichtlich einer Terminierung zumindest einer Leitungsader eines Kabels gesteigert werden. Ein derartiges Single-Pair-Ethernet-Steckverbinderkit ist zu einer besonders einfachen, schnellen, komfortablen und/oder unkomplizierten Feldkonfektionierung des Single-Pair-Ethernet-Steckverbinders an dem Kabel geeignet.

Die Single-Pair-Ethernet-Steckverbindervorrichtung und/oder der Single-Pair-Ethernet-Steckverbinder und/oder das Single-Pair-Ethernet-Steckverbinderkit soll/sollen hierbei nicht auf die oben beschriebene Anwendung und Ausführungsform beschränkt sein. Insbesondere kann/können die Single-Pair-Ethernet-Steckverbindervorrichtung und/oder der Single-Pair-Ethernet-Steckverbinder und/oder das Single-Pair-Ethernet-Steckverbinderkit zu einer Erfüllung einer hierin beschriebenen Funktionsweise eine von einer hierin genannten Anzahl von einzelnen Elementen, Bauteilen und/oder Einheiten abweichende Anzahl aufweisen. Zudem sollen bei den in diesem Dokument angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Single-Pair-Ethernet-Steckverbindersystem mit einer Single-Pair-Ethernet-Steckbuchse und einem als Single-Pair-Ethernet-Stecker ausgebildeten Single-Pair-Ethernet-Steckverbinder,
- Fig. 2: eine Explosionsdarstellung des Single-Pair-Ethernet-Steckverbinders umfassend eine Single-Pair-Ethernet-Steckverbindervorrichtung,
- Fig. 3: eine Schnittdarstellung eines Teils der Single-Pair-Ethernet-Steckverbindervorrichtung zur Detailansicht zumindest einer Kontaktierungseinheit der Single-Pair-Ethernet-Steckverbindervorrichtung,
- Fig. 4: Detailansichten zu einer Betätigung der Kontaktierungseinheit mittels eines Betätigungselements der Single-Pair-Ethernet-Steckverbindervorrichtung,
- Fig. 5: eine Schnittdarstellung des Single-Pair-Ethernet-Steckverbinders in einem terminierten Zustand zumindest einer Leitungsader eines Kabels,
- Fig. 6: ein Single-Pair-Ethernet-Steckverbinderkit zur Terminierung des Single-Pair-Ethernet-Steckverbinders an dem Kabel,
- Fig. 7: ein Single-Pair Ethernet-Steckverbinderkit mit zumindest einem Single-Pair-Ethernet-Steckverbinder umfassend eine Single-Pair-Ethernet-Steckverbindervorrichtung in einer alternativen Ausgestaltung,
- Fig. 8: den Single-Pair-Ethernet-Steckverbinder gemäß Figur 7 in einem geöffneten Zustand, und zwar einem aufgeklappten Zustand einer Gehäuseeinheit der Single-Pair-Ethernet-Steckverbindervorrichtung,
- Fig. 9: eine geschnittene Seitenansicht des Single-Pair-Ethernet-Steckverbinders gemäß Figur 8,
- Fig. 10: den Single-Pair-Ethernet-Steckverbinder in einem geschlossenen Zustand, und zwar einem zugeklappten Zustand der Gehäuseeinheit,
- Fig. 11: eine geschnittene Seitenansicht des Single-Pair-Ethernet-Steckverbinders gemäß Figur 10 und
- Fig. 12: eine Schnittdarstellung des Single-Pair-Ethernet-Steckverbinders gemäß Figur 11 in einem terminierten Zustand zumindest einer Leitungsader eines Kabels.

### Beschreibung der Ausführungsbeispiele

Nachfolgend handelt es sich bei den vorliegenden Figuren um schematische und nicht maßstabsgetreue Darstellungen. Wenn nicht anders angegeben, ist von mehrfach vorhandenen Objekten lediglich eins mit einem Bezugszeichen versehen.

Fig. 1 zeigt ein Single-Pair-Ethernet-Steckverbindersystem 10 mit einer Single-Pair-Ethernet-Steckbuchse 50 und einem Single-Pair-Ethernet-Steckverbinder 14. Vorliegend ist der Single-Pair-Ethernet-Steckverbinder 14 als Single-Pair-Ethernet-Stecker ausgebildet. Der Single-Pair-Ethernet-Steckverbinder 14 weist eine Single-Pair-Ethernet-Steckverbindervorrichtung 16 auf, welche vorliegend entsprechend als eine Single-Pair-Ethernet-Steckervorrichtung ausgebildet ist. In dieser beispielhaften Ausführung handelt es sich um eine Single-Pair-Ethernet-Steckverbindervorrichtung 16 gemäß der Norm IEC 63171-1, -2, -4, -5, -6 oder -7.

Der Single-Pair-Ethernet-Steckerverbinder 14 ist zu einem zumindest teilweisen Einstecken in die Single-Pair-Ethernet-Steckbuchse 50 vorgesehen. Hierzu weist die Single-Pair-Ethernet-Steckverbindervorrichtung 16 eine Steckeinheit 72 auf, welche zu einem Einstecken in eine korrespondierende Steckbuchseneinheit 76 der Single-Pair-Ethernet-Steckbuchse 50 vorgesehen ist (vgl. Figur 1). Der Single-Pair-Ethernet-Steckerverbinder 14 ist entlang einer Steckrichtung 78 in die Single-Pair-Ethernet-Steckbuchse 50 einsteckbar. Die Steckeinheit 72 ist entlang der Steckrichtung 78 in die Steckbuchseneinheit 76 einsteckbar (vgl. Figur 1). Vorliegend umfasst die Steckeinheit 72 genau zwei Pins, und zwar einen Pin 96 und einen weiteren Pin 97. Die Steckeinheit 72 ist frei von einem zusätzlichen Schirm-Pin.

Die Single-Pair-Ethernet-Steckverbindervorrichtung 16 ist zu einer Terminierung zumindest einer Leitungsader 20 eines Kabels 18 vorgesehen. Das vorliegende Kabel 18 weist genau zwei Leitungsadern, und zwar die Leitungsader 20 und eine weitere Leitungsader 21 auf. Das Kabel 18 kann Teil des Single-Pair-Ethernet-Steckverbindersystems 10 oder als ein von dem Single-Pair-Ethernet-Steckverbindersystem 10 unabhängig ausgebildetes Zubehörteil ausgebildet sein. Vorliegend handelt es sich bei dem Kabel 18 um ein Netzwerkkabel. In dem vorliegenden Ausführungsbeispiel handelt es sich bei der Verwendung des Begriffs Leitungsader 20 und/oder weitere Leitungsader 21 um jenen Teil eines Leiters und/oder eines weiteren Leiters des Kabels 18, welcher/welche abisoliert ist/sind, und zwar frei von einer Isolationsschicht und/oder Ummantelung des Kabels 18, bevorzugt zumindest des Leiters und/oder zumindest des weiteren Leiters, sind.

Figur 2 zeigt eine Explosionsdarstellung der Single-Pair-Ethernet-Steckverbindervorrichtung 16. Bevor im Detail auf den genauen Vorgang und Mechanismus zur Terminierung eingegangen wird, soll vorerst der Aufbau der Single-Pair-Ethernet-Steckverbindervorrichtung 16 erläutert werden.

Im Gegensatz zu Single-Pair-Ethernet-Steckverbindervorrichtungen des Stands der Technik, welche beispielsweise zumindest eine Schneidklemme zur Anschlusskontaktierung von Leitungsadern aufweisen, umfasst die vorliegende Single-Pair-Ethernet-Steckverbindervorrichtung 16 eine Kontaktierungseinheit 26 zur Kontaktierung der Leitungsader 20 mittels einer Federklemmverbindung. Ferner ist die Kontaktierungseinheit 26 zur Kontaktierung zumindest der weiteren Leitungsader 21 des Kabels 18 mittels einer weiteren Federklemmverbindung vorgesehen. Vorliegend ist die Kontaktierungseinheit 26 dazu vorgesehen, die Federklemmverbindung und die weitere Federklemmverbindung gemäß der Norm IEC 60352-7 bereitzustellen. Die Kontaktierungseinheit 26 weist eine Federklemme 35 auf. Die Federklemme 35 ist dazu vorgesehen, die Federklemmverbindung bereitzustellen. Des Weiteren weist die Kontaktierungseinheit 26 eine weitere Federklemme 36 auf. Die weitere Federklemme 36 ist dazu vorgesehen, die weitere Federklemmverbindung bereitzustellen. In dieser beispielhaften Ausführung sind die Federklemme 35 und die weitere Federklemme 36 zumindest teilweise, vorliegend vollständig, einstückig ausgebildet. Alternativ könnten die Federklemme 35 und die weitere Federklemme 36 auch getrennt voneinander ausgestaltet sein.

Die Single-Pair-Ethernet-Steckverbindervorrichtung 16 weist ein Kontaktelement 80 zur Kontaktierung mit der Leitungsader 20 auf. Die Kontaktierungseinheit 26 ist dazu vorgesehen, die Leitungsader 20 in einem terminierten Zustand mit dem Kontaktelement 80 mittels der Federklemmverbindung zu kontaktieren. Die Single-Pair-Ethernet-Steckverbindervorrichtung 16 weist ein weiteres Kontaktelement 82 zur Kontaktierung mit der weiteren Leitungsader 21 auf. Die Kontaktierungseinheit 26 ist dazu vorgesehen, die weitere Leitungsader 21 in dem terminierten Zustand mit dem weiteren Kontaktelement 82 mittels der weiteren Federklemmverbindung zu kontaktieren.

Ferner weist die Single-Pair-Ethernet-Steckverbindervorrichtung 16 ein Betätigungselement 28 auf, mittels welchem die Kontaktierungseinheit 26 betätigbar ist. Die Betätigung des Betätigungselements 28 wird im folgenden Verlauf weiter beschrieben.

Die Single-Pair-Ethernet-Steckverbindervorrichtung 16 weist eine Gehäuseeinheit 52 auf. Die Gehäuseeinheit 52 umgibt in einem montierten Zustand die Kontaktierungseinheit 26 zumindest abschnittsweise und weist eine zu einer Kabeleinführrichtung 30 senkrechte Erstreckung 53 von höchstens 8 mm auf. Unter der Erstreckung 53 soll hierbei eine Länge und/oder eine Richtung verstanden werden. Vorliegend verläuft die Kabeleinführrichtung 30 parallel zu einer Haupterstreckungsrichtung der Single-Pair-Ethernet-Steckverbindervorrichtung 16, bevorzugt der Kontaktierungseinheit 26. Die Erstreckung 53 ist senkrecht zu einer Haupterstreckung der Single-Pair-Ethernet-Steckverbindervorrichtung 16 entlang der Haupterstreckungsrichtung ausgerichtet. Ferner handelt es sich bei der Erstreckung 53 in dieser beispielhaften Ausgestaltung um eine Breitenerstreckung der Single-Pair-Ethernet-Steckverbindervorrichtung 16. Die Kabeleinführrichtung 30 verläuft parallel zu der Steckrichtung 78 (vgl. Figur 1).

Ferner weist die Gehäuseeinheit 52 eine zu der Kabeleinführrichtung 30 und zu der Erstreckung 53 senkrechte weitere Erstreckung 56 von höchstens 13 mm auf. Unter der weiteren Erstreckung 56 soll hierbei eine Länge und/oder eine Richtung verstanden werden. Die weitere Erstreckung 56 ist senkrecht zu der Haupterstreckung der Single-Pair-Ethernet-Steckverbindervorrichtung 16 entlang der Haupterstreckungsrichtung ausgerichtet. Vorliegend handelt es sich bei der weiteren Erstreckung 56 um eine Höhenerstreckung der Single-Pair-Ethernet-Steckverbindervorrichtung 16 (vgl. Figur 1).

Die Single-Pair-Ethernet-Steckverbindervorrichtung 16 weist eine Abschirmeinheit 60 auf, welche in einem montierten Zustand die Kontaktierungseinheit 26 und das Betätigungselement 28 zumindest abschnittsweise, vorliegend bezüglich der Kabeleinführrichtung 30 in Umfangsrichtung, umgibt. In dieser beispielhaften Ausführung ist die Abschirmeinheit 60 Teil der Gehäuseeinheit 52. Ferner bildet die Abschirmeinheit 60 zumindest zu einem Großteil die Gehäuseeinheit 52 aus.

Die Single-Pair-Ethernet-Steckverbindervorrichtung 16 weist eine Zugentlastungseinheit 70 auf, welche zumindest teilweise einstückig mit der Abschirmeinheit 60 ausgebildet ist. Zur stabilen Fixierung des Kabels 18 an der Gehäuseeinheit 52, weist die Gehäuseeinheit 52 zumindest ein Halteelement 86 auf. Vorliegend weist die Gehäuseeinheit 52 ein weiteres Halteelement 88 auf. Das Halteelement 86 und das weitere Halteelement 88 sind Teil der Zugentlastungseinheit 70. In dieser beispielhaften Ausgestaltung sind das Halteelement 86 und das weitere Halteelement 88 als zwei abstehende Arme ausgestaltet, zwischen welchen das Kabel 18 in dem montierten Zustand angeordnet ist (vgl. Figuren 1 und 5). Das Halteelement 86 und das weitere Halteelement 88 fixieren das Kabel 18 in dem montierten Zustand von sich gegenüberliegenden Seiten. Das Halteelement 86 und das weitere Halteelement 88 weisen jeweils Zähne zur Fixierung an einem Mantel des Kabels 18 auf. Zur verbesserten Fixierung des Halteelements 86 und des weiteren Halteelements 88 an dem Kabel 18 weist die Zugentlastungseinheit 70 ein Fixierelement 84 auf. Vorliegend ist das Fixierelement 84 als ein Kabelbinder ausgestaltet.

In Figur 4 ist der Mechanismus zur Betätigung der Kontaktierungseinheit 26 schematisch anhand von vier Bildern a bis d dargestellt. Es ist jeweils zwei Ansichten der Single-Pair-Ethernet-Steckverbindervorrichtung 16 pro Stellung des Betätigungselements 28 gezeigt, einmal geschlossen in dreidimensionaler Ansicht (vgl. Figur 4, a und c) und einmal in einer Schnittansicht (vgl. Figur 4, b und d). Während die ersten beiden Ansichten (vgl. Figur 4, a und b) eine herausgezogene Position des Betätigungselements 28 zeigen, verdeutlichen die weiteren beiden Ansichten gemäß Figur 4, c und d eine eingeschobene Position des Betätigungselements 28.

Die Federklemmverbindung und die weitere Federklemmverbindung könnten unabhängig voneinander herstellbar und/oder lösbar sein. Vorliegend sind durch Betätigung der Kontaktierungseinheit 26 mittels des Betätigungselements 28 die Federklemmverbindung und die weitere Federklemmverbindung gleichzeitig zumindest herstellbar. Ferner sind auch durch Betätigung der Kontaktierungseinheit 26 mittels des Betätigungselements 28 die Federklemmverbindung und die weitere Federklemmverbindung gleichzeitig trennbar. Der Übersichtlichkeit und Einfachheit halber wird vorliegend lediglich die Handhabung und der Mechanismus zur Terminierung der Leitungsader 20 des Kabels 18 mit den zugehörigen Elementen/Einheiten beschrieben. Diese Beschreibung ist analog auf zumindest die weitere Leitungsader 21 mit den jeweiligen Elementen/Einheiten, welche zur Terminierung der weiteren Leitungsader 21 beitragen, anwendbar.

Das Betätigungselement 28 zur Betätigung der Kontaktierungseinheit 26 ist parallel zu der Kabeleinführrichtung 30 beweglich. Bei der Kabeleinführrichtung 30 handelt es sich vorliegend um eine Richtung parallel zu der bereits genannten Haupterstreckungsrichtung der Single-Pair-Ethernet-Steckverbindervorrichtung 16 (vgl. Figur 1). Gemäß Figur 4 ist ersichtlich, dass das Betätigungselement 28 werkzeuglos bedienbar ist. Das Betätigungselement 28 ist vorliegend händisch parallel zu der Kabeleinführrichtung 30 betätigbar, und zwar bewegbar. Das Betätigungselement 28 ist entlang der Kabeleinführrichtung 30 drückbar/schiebbar und/oder entgegen der Kabeleinführrichtung 30 ziehbar.

Zu einer einfacheren Handhabung weist das Betätigungselement 28 einen Betätigungsbereich 66 auf, welcher außerhalb eines Abschirmbereichs 62 der Abschirmeinheit 60 angeordnet ist. Das Betätigungselement 28 weist eine Betätigungslasche 98 auf, welche außerhalb der Gehäuseeinheit 52 angeordnet und an der Gehäuseeinheit 52, und zwar dem Abschirmelement 60 anliegt. Mittels der Betätigungslasche 98 ist das Betätigungselement 28 einfacher und komfortabler betätigbar.

Das Betätigungselement 28 ist entgegen der Kabeleinführrichtung 30 in die herausgezogene Position betätigbar, und zwar ziehbar. In der herausgezogenen Position ist das Betätigungselement 28 zumindest abschnittsweise beabstandet zu zumindest dem Kontaktelement 80 und/oder dem weiteren Kontaktelement 82 angeordnet. Wie in Figur 4b ersichtlich ist, ist in der herausgezogenen Position des Betätigungselements 28 die Federklemmverbindung und/oder weiterer Federklemmverbindung gelöst und/oder getrennt.

Das Betätigungselement 28 weist zumindest einen Betätigungsvorsprung 32 auf. Gemäß Figur 2 ist ersichtlich, dass das Betätigungselement 28 in dieser beispielhaften Ausführung vier Betätigungsvorsprünge aufweist. Vorliegend ist lediglich ein Betätigungsvorsprung 32 mit einem Bezugszeichen versehen.

Zumindest der Betätigungsvorsprung 32 liegt bei der Betätigung an zumindest der Federklemme 35 an. Bei Betätigung des Betätigungselements 28 entgegen der Kabeleinführrichtung 30, und zwar bei einem zumindest teilweisen Herausziehen des Betätigungselements 28 aus zumindest der Gehäuseeinheit 52, gleitet der Betätigungsvorsprung 32 zumindest abschnittsweise entlang der Federklemme 35 entlang und hebt zumindest abschnittsweise die Federklemme 35, um zumindest die Federklemmverbindung zu lösen und/oder aufzuheben und/oder zu trennen. In die herausgezogene Position drückt der Betätigungsvorsprung 32 gegen die Federklemme 35 und ermöglicht damit eine Einführung zumindest der Leitungsader 20 (vgl. Figur 4, a und b). In der herausgezogenen Position des Betätigungselements 28 ist die Federklemme 35 beabstandet zu dem Kontaktelement 80 angeordnet (vgl. Figur 4b).

Zumindest die Leitungsader 20 ist zur Kontaktierung entlang der Kabeleinführrichtung 30 zumindest teilweise durch das Betätigungselement 28 hindurchführbar. Das Betätigungselement 28 weist eine Öffnung 90 auf. Die Leitungsader 20 ist durch die Öffnung 90 hindurchführbar (vgl. Figur 5). Ferner ist die weitere Leitungsader 21 zur Kontaktierung entlang der Kabeleinführrichtung 30 zumindest teilweise durch das Betätigungselement 28 hindurchführbar. Das Betätigungselement 28 weist eine weitere Öffnung 92 auf. Die weitere Leitungsader 21 ist durch die weitere Öffnung 92 hindurchführbar.

Mit Betätigung des Betätigungselements 28, und zwar bei einem Einschieben des Betätigungselements 28 entlang der Kabeleinführrichtung 30 spannt sich zumindest die Federklemme 35. Bei Betätigung des Betätigungselements 28, und zwar bei dem Einschieben des Betätigungselements 28 entlang der Kabeleinführrichtung 30 gleitet der Betätigungsvorsprung 32 zumindest abschnittsweise entlang der Federklemme 35 entlang und rutscht in Kabeleinführrichtung 30 betrachtet zumindest teilweise hinter zumindest die Federklemme 35, um damit zumindest die Federklemmverbindung herzustellen. Bei hergestellter Federklemmverbindung ist zumindest der Betätigungsvorsprung 32 zumindest teilweise innerhalb der Federklemme 35 angeordnet (vgl. Figur 4, c und d). In der eingeschobenen Position des Betätigungselements 28 ist zumindest der Betätigungsvorsprung 32 zumindest teilweise innerhalb der Federklemme 35 angeordnet. In der eingeschobenen Position des Betätigungselements 28 drückt die Federklemme 35 gegen das Kontaktelement 80 (vgl. Figur 4d).

Der Übersichtlichkeit halber ist in Figur 4 kein Kabel 18 mit zumindest der Leitungsader 20 dargestellt. Figur 5 zeigt hingegen den terminierten Zustand zumindest der Leitungsader 20. In dem terminierten Zustand befindet sich das Betätigungselement 28 in der eingeschobenen Position und zumindest der Betätigungsvorsprung 32 ist zumindest teilweise innerhalb der Federklemme 35 angeordnet. Die Federklemme 35 drückt die Leitungsader 20 gegen das Kontaktelement 80. Vorliegend drückt die Federklemme 35 die Leitungsader 20 nach unten gegen das Kontaktelement 80. Zum Lösen der Kontaktierung und zur Demontage ist das Betätigungselement 28 wieder entgegen der Kabeleinführrichtung 30 in die herausgezogenen Position betätigbar, und zwar ziehbar.

Ferner zeigt die Figur 6 ein Single-Pair-Ethernet-Steckverbinderkit 12 zur Terminierung, und zwar zur Feldkonfektionierung, des Single-Pair-Ethernet-Steckverbinders 14 an dem Kabel 18. Das Single-Pair-Ethernet-Steckverbinderkit 12 umfasst zumindest die Single-Pair-Ethernet-Steckverbindervorrichtung 16.

In den Figuren 7 bis 12 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen, insbesondere in Bezug auf Bauteile mit gleichen Bezugszeichen, grundsätzlich auf die Beschreibungen und Zeichnungen des Ausführungsbeispiels der Figuren 1 bis 6 verwiesen werden kann. Zur Unterscheidung der Ausführungsbeispiele ist der Buchstabe a in den Bezugszeichen des Ausführungsbeispiels in den Figuren 7 bis 12 eingefügt.

Figur 7 zeigt einen Single-Pair-Ethernet-Steckverbinder 14a in einer alternativen Ausgestaltung der Erfindung. Vorliegend ist der Single-Pair-Ethernet-Steckverbinder 14a als Single-Pair-Ethernet-Stecker ausgebildet. Der Single-Pair-Ethernet-Steckverbinder 14a weist eine Single-Pair-Ethernet-Steckverbindervorrichtung 16a auf. Ferner zeigt die Figur 7 ein Single-Pair-Ethernet-Steckverbinderkit 12a zur Terminierung, und zwar zur Feldkonfektionierung, des Single-Pair-Ethernet-Steckverbinders 14a an einem Kabel 18a. Das Single-Pair-Ethernet-Steckverbinderkit 12a umfasst zumindest die Single-Pair-Ethernet-Steckverbindervorrichtung 16a. Die Single-Pair-Ethernet-Steckverbindervorrichtung 16a ist zu einer Terminierung zumindest einer Leitungsader 20a des Kabels 18a vorgesehen. Das vorliegende Kabel 18a weist genau zwei Leitungsadern, und zwar die Leitungsader 20a und eine weitere Leitungsader 21a auf.

Die Single-Pair-Ethernet-Steckverbindervorrichtung 16a weist eine Kontaktierungseinheit 26a zur Kontaktierung der Leitungsader 20a mittels einer Federklemmverbindung auf. Ferner ist die Kontaktierungseinheit 26a zur Kontaktierung zumindest der weiteren Leitungsader 21a des Kabels 18a mittels einer weiteren Federklemmverbindung vorgesehen. Die Kontaktierungseinheit 26a weist eine Federklemme 35a auf. Die Federklemme 35a ist dazu vorgesehen, die Federklemmverbindung bereitzustellen. Die Kontaktierungseinheit 26a weist eine weitere Federklemme 36a auf. Die weitere Federklemme 36a ist dazu vorgesehen, die weitere Federklemmverbindung bereitzustellen. Vorliegend sind die Federklemme 35a und die weitere Federklemme 36a zumindest teilweise, vorliegend vollständig, einstückig ausgebildet. Alternativ könnten die Federklemme 35a und die weitere Federklemme 36a auch getrennt voneinander ausgestaltet sein.

Die Single-Pair-Ethernet-Steckverbindervorrichtung 16a weist ein Kontaktelement 80a zur Kontaktierung mit der Leitungsader 20a auf. Die Kontaktierungseinheit 26a ist dazu vorgesehen, die Leitungsader 20a in einem terminierten Zustand mit dem Kontaktelement 80a mittels der Federklemmverbindung zu kontaktieren. Die Single-Pair-Ethernet-Steckverbindervorrichtung 16a weist ein weiteres Kontaktelement 82a zur Kontaktierung mit der weiteren Leitungsader 21a auf. Die Kontaktierungseinheit 26a ist dazu vorgesehen, die weitere Leitungsader 21a in dem terminierten Zustand mit dem weiteren Kontaktelement 82a mittels der weiteren Federklemmverbindung zu kontaktieren.

In Figur 7 ist ein geöffneter, und zwar ein aufgeklappter und/oder aufgeschwenkter Zustand einer Gehäuseeinheit 52a der Single-Pair-Ethernet-Steckverbindervorrichtung 16a dargestellt. Im Gegensatz zu dem Ausführungsbeispiel gemäß den Figuren 1 bis 6 weist die Gehäuseeinheit 52a vorliegend ein erstes Gehäuseelement 100a und zumindest ein zweites Gehäuseelement 102a auf. Das erste Gehäuseelement 100a und das zweite Gehäuseelement 102a sind zur Betätigung der Kontaktierungseinheit 26a zur Kontaktierung der Leitungsader 20a und/oder der weiteren Leitungsader 21a relativ zueinander bewegbar. Vorliegend ist das zweite Gehäuseelement 102a relativ zu dem ersten Gehäuseelement 100a bewegbar, wobei das erste Gehäuseelement 100a oder zumindest ein Bauteil/Bauelement des ersten Gehäuseelements 100a eine feste und/oder stabile Bezugsbasis bildet, relativ zu welcher das zweite Gehäuseelement 102a bewegbar ist. Die Figuren 7 bis 9 zweigen jeweils den aufgeklappten und/oder aufgeschwenkten Zustand der Gehäuseeinheit 52a aus unterschiedlichen Positionen, wobei Figur 9 eine Schnittdarstellung aufweist.

Die Single-Pair-Ethernet-Steckverbindervorrichtung 16a weist eine Abschirmeinheit 60a auf, welche in einem montierten Zustand die Kontaktierungseinheit 26a und das Betätigungselement 28a zumindest abschnittsweise, vorliegend bezüglich einer Kabeleinführrichtung 30a in Umfangsrichtung, umgibt. In diesem Ausführungsbeispiel ist die Gehäuseeinheit 52a einstückig, insbesondere einteilig mit der Abschirmeinheit 60a ausgebildet. Das erste Gehäuseelement 100a und das zweite Gehäuseelement 102a weisen zumindest teilweise die Abschirmeinheit 60a auf. Hierbei ist das erste Gehäuseelement 100a und das zweite Gehäuseelement 102a zumindest teilweise einstückig, insbesondere einteilig, mit der Abschirmeinheit 60a ausgebildet.

Das erste Gehäuseelement 100a ist dazu vorgesehen, zumindest das Kontaktelement 80a zu halten und/oder zu tragen. Das Kontaktelement 80a ist zumindest teilweise an/in dem ersten Gehäuseelement 100a angeordnet und/oder fixiert. Das erste Gehäuseelement 100a ist vorliegend zusätzlich dazu vorgesehen, zumindest das weitere Kontaktelement 82a zu halten und/oder zu tragen. Das weitere Kontaktelement 82a ist zumindest teilweise an/in dem ersten Gehäuseelement 100a angeordnet und/oder fixiert. Das erste Gehäuseelement 100a weist zumindest einen Aufnahmekanal 108a für die Leitungsader 20a des Kabels 18a auf. Das Kontaktelement 80a ist zumindest abschnittsweise in dem Aufnahmekanal 108a des ersten Gehäuseelements 100a angeordnet (vgl. Figuren 8 und 9). Die Leitungsader 20a ist zur Terminierung in dem Aufnahmekanal 108a anordenbar. Ferner weist das erste Gehäuseelement 100a zumindest einen weiteren Aufnahmekanal 110a für die weitere Leitungsader 21a des Kabels 18a auf. Das weitere Kontaktelement 82a ist zumindest abschnittsweise in dem weiteren Aufnahmekanal 110a des ersten Gehäuseelements 100a angeordnet (vgl. Figur 9). Die weitere Leitungsader 21a ist zur Terminierung in dem weiteren Aufnahmekanal 110a anordenbar.

Die Kontaktierungseinheit 26a zur Herstellung zumindest der Federklemmverbindung ist zumindest teilweise in dem zweiten Gehäuseelement 102a angeordnet und/oder fixiert. Die Federklemme 35a ist an dem zweiten Gehäuseelement 102a angeordnet und/oder fixiert. Vorliegend ist zusätzlich die zweite Federklemme 36a an dem zweiten Gehäuseelement 102a angeordnet und/oder fixiert. Die Federklemme 35a und/oder die weitere Federklemme 36a ist/sind mittels einer kraft- und/oder formschlüssigen Verbindung, wie beispielsweise einer Rastverbindung und/oder Steckverbindung und/oder Drehverbindung und/oder Schraubverbindung und/oder Klettverbindung, und/oder einer stoffschlüssigen Verbindung, beispielsweise einer Klebeverbindung und/oder Schweißverbindung, mit dem zweiten Gehäuseelement 102a verbunden.

Durch Bewegung und/oder Betätigung des ersten Gehäuseelements 100a und des zweiten Gehäuseelements 102a relativ zueinander wird die Federklemmverbindung und/oder die weitere Federklemmverbindung zur Terminierung der Leitungsader 20a und/oder der weiteren Leitungsader 21a bereitgestellt. Bei der Bewegung des ersten Gehäuseelements 100a und des zweiten Gehäuseelements 102a relativ zueinander kann es sich beispielsweise um eine Kipp-, Dreh-, Schwenk, Hebel-, Schub- und/oder Zugbewegung handeln. In dieser beispielhaften Ausgestaltung sind das erste Gehäuseelement 100a und das zweite Gehäuseelement 102a relativ zueinander um eine Schwenkachse 106a schwenkbar gelagert. Dadurch kann eine besonders flexible und benutzerfreundliche Konstruktion zur Terminierung bereitgestellt sowie eine Effizienz, und zwar hinsichtlich einer Produkt- und/oder Kosten- und/oder Montage- und/oder Demontage- und/oder Arbeitseffizienz gesteigert und eine Handhabung für einen Benutzer und/oder Monteur verbessert werden.

Die Schwenkachse 106a verläuft durch das erste Gehäuseelement 100a und zumindest das zweite Gehäuseelement 102a (vgl. Figuren 7 und 8). Das erste Gehäuseelement 100a und/oder das zweite Gehäuseelement 102a kann/können jeweils um die Schwenkachse 106a um zumindest 30°, vorliegend zumindest 50°, relativ zueinander geschwenkt und/oder gedreht werden.

Die Single-Pair-Ethernet-Steckverbindervorrichtung 16a weist ein Betätigungselement 28a auf, mittels welchem die Kontaktierungseinheit 26a betätigbar ist. In diesem Ausführungsbeispiel bildet das zweite Gehäuseelement 102a das Betätigungselement 28a aus. Alternativ und/oder zusätzlich kann auch das erste Gehäuseelement 100a das Betätigungselement 28a ausbilden. Zur Terminierung der Leitungsader 20a und/oder der weiteren Leitungsader 21a, und zwar zur Herstellung der Federklemmverbindung und/oder der weiteren Federklemmverbindung ist das zweite Gehäuseelement 102a betätigbar.

In dem aufgeklappten und/oder aufgeschwenkten Zustand der Gehäuseeinheit 52a ist die Leitungsader 20a in den Aufnahmekanal 108a des ersten Gehäuseelements 100a, und zwar in Kabeleinführrichtung 30a einlegbar und/oder einschiebbar und/oder einsteckbar. In dem Aufnahmekanal 108a kontaktiert die Leitungsader 20a das Kontaktelement 80a zumindest abschnittsweise (vgl. Figur 12). Ferner ist in dem aufgeklappten und/oder aufgeschwenkten Zustand der Gehäuseeinheit 52a die weitere Leitungsader 21a in den weiteren Aufnahmekanal 110a des ersten Gehäuseelements 100a, und zwar in Kabeleinführrichtung 30a einlegbar und/oder einschiebbar und/oder einsteckbar. Die weitere Leitungsader 21a kontaktiert in dem weiteren Aufnahmekanal 110a das weitere Kontaktelement 82a zumindest abschnittsweise.

Nach Anordnung der Leitungsader 20a in dem Aufnahmekanal 108a und/oder Anordnung der weiteren Leitungsader 21a in dem weiteren Aufnahmekanal 110a kann die Gehäuseeinheit 52a zuklappbar sein. Die Figuren 10 bis 12 zeigen den zugeklappten Zustand der Gehäuseeinheit 52a. Vorliegend beschreibt der zugeklappte Zustand der Gehäuseeinheit 52a einen Ausgangszustand der Gehäuseeinheit 52a, von welchem aus die Gehäuseeinheit 52a reversibel in den aufgeklappten und/oder aufgeschwenkten Zustand überführbar ist. In einem Ausgangszustand der Gehäuseeinheit 52a kontaktieren sich das erste Gehäuseelement 100a und das zweite Gehäuseelement 102a zumindest abschnittsweise. Ein Benutzer und/oder Monteur kann zur Terminierung der Leitungsader 20a und/oder der weiteren Leitungsader 21a das zweite Gehäuseelement 102a relativ zu dem ersten Gehäuseelement 100a aufschwenken und/oder aufdrehen und/oder aufklappen.

Ferner ist das zweite Gehäuseelement 102a relativ zu dem ersten Gehäuseelement 100a reversibel schwenkbar und/oder drehbar, und zwar zur Überführung von dem aufgeklappten und/oder aufgeschwenkten Zustand in den Ausgangszustand, und zwar in den zugeklappten Zustand der Gehäuseeinheit 52a. Um eine stabile und sichere Konstruktion bereitzustellen, sind in dem Ausgangszustand das erste Gehäuseelement 100a und das zweite Gehäuseelement 102a miteinander fixiert, und zwar mittels einer kraft- und/oder formschlüssigen Verbindung, wie beispielsweise vorliegend mit einer Rastverbindung.

Während die Figuren 10 und 11 den Single-Pair-Ethernet-Steckverbinder 14a ohne Kabel 18a zeigen, ist in Figur 12 die Terminierung, und zwar die Kontaktierung der Leitungsader 20a verdeutlicht. In dem Ausgangszustand, und zwar in dem zugeklappten Zustand gemäß Figur 12 kontaktiert die Kontaktierungseinheit 26a mittels der Federklemmverbindung die Leitungsader 20a. Ferner kontaktiert die Kontaktierungseinheit 26a in dem Ausgangszustand, und zwar in dem zugeklappten Zustand mittels der weiteren Federklemmverbindung die weitere Leitungsader 21a. In dem Ausgangszustand, und zwar in dem zugeklappten Zustand drückt die Federklemme 35a auf die Leitungsader 20a und kontaktiert diese. Die Federklemme 35a drückt die Leitungsader 20a in dem Aufnahmekanal 108a an das Kontaktelement 80a (vgl. Figur 12).

### Bezugszeichen

- 10: Single-Pair-Ethernet-Steckverbindersystem
- 12: Single-Pair-Ethernet-Steckverbinderkit
- 14: Single-Pair-Ethernet-Steckverbinder
- 16: Single-Pair-Ethernet-Steckverbindervorrichtung
- 18: Kabel
- 20: Leitungsader
- 21: Leitungsader
- 26: Kontaktierungseinheit
- 28: Betätigungselement
- 30: Kabeleinführrichtung
- 32: Betätigungsvorsprung
- 35: Federklemme
- 36: Federklemme
- 50: Single-Pair-Ethernet-Steckbuchse
- 52: Gehäuseeinheit
- 53: Erstreckung
- 56: Erstreckung
- 60: Abschirmeinheit
- 62: Abschirmbereich
- 66: Betätigungsbereich
- 70: Zugentlastungseinheit
- 72: Steckeinheit
- 76: Steckbuchseneinheit
- 78: Steckrichtung
- 80: Kontaktelement
- 82: Kontaktelement
- 84: Fixierelement
- 86: Halteelement
- 88: Halteelement
- 90: Öffnung
- 92: Öffnung
- 96: Pin
- 97: Pin
- 98: Betätigungslasche
- 100: Gehäuseelement
- 102: Gehäuseelement
- 106: Schwenkachse
- 108: Aufnahmekanal
- 110: Aufnahmekanal

## Patentansprüche

1. Single-Pair-Ethernet-Steckverbindervorrichtung (16; 16a), insbesondere Single-Pair-Ethernet-Steckervorrichtung, zur Terminierung zumindest einer Leitungsader (20; 20a) eines Kabels (18; 18a), **gekennzeichnet durch** eine Kontaktierungseinheit (26; 26a) zur Kontaktierung der Leitungsader (20; 20a) mittels einer Federklemmverbindung.

2. Single-Pair-Ethernet-Steckverbindervorrichtung (16; 16a) nach Anspruch 1, **dadurch gekennzeichnet, dass** die Kontaktierungseinheit (26; 26a) zur Kontaktierung zumindest einer weiteren Leitungsader (21; 21a) des Kabels (18; 18a) mittels einer weiteren Federklemmverbindung vorgesehen ist.

3. Single-Pair-Ethernet-Steckverbindervorrichtung (16; 16a) nach einem der vorhergehenden Ansprüche, **gekennzeichnet durch** ein Betätigungselement (28; 28a), mittels welchem die Kontaktierungseinheit (26; 26a) betätigbar ist.

4. Single-Pair-Ethernet-Steckverbindervorrichtung (16; 16a) nach den Ansprüchen 2 und 3, **dadurch gekennzeichnet, dass** durch Betätigung der Kontaktierungseinheit (26; 26a) mittels des Betätigungselements (28; 28a) die Federklemmverbindung und die weitere Federklemmverbindung gleichzeitig zumindest herstellbar sind.

5. Single-Pair-Ethernet-Steckverbindervorrichtung (16; 16a) nach Anspruch 3 oder 4, **dadurch gekennzeichnet, dass** das Betätigungselement (28; 28a) werkzeuglos bedienbar ist.

6. Single-Pair-Ethernet-Steckverbindervorrichtung (16) nach einem der Ansprüche 3 bis 5, **dadurch gekennzeichnet, dass** das Betätigungselement (28) zur Betätigung der Kontaktierungseinheit (26) parallel zu einer Kabeleinführrichtung (30) beweglich ist.

7. Single-Pair-Ethernet-Steckverbindervorrichtung (16; 16a) nach einem der Ansprüche 3 bis 6, **dadurch gekennzeichnet, dass** zumindest die Leitungsader (20; 20a) zur Kontaktierung entlang einer Kabeleinführrichtung (30; 30a) zumindest teilweise durch das Betätigungselement (28; 28a) hindurchführbar ist.

8. Single-Pair-Ethernet-Steckverbindervorrichtung (16) nach einem der Ansprüche 3 bis 7, **dadurch gekennzeichnet, dass** das Betätigungselement (28) zumindest einen Betätigungsvorsprung (32) aufweist, welcher bei der Betätigung an einer Federklemme (35) der Kontaktierungseinheit (26) anliegt.

9. Single-Pair-Ethernet-Steckverbindervorrichtung (16) nach Anspruch 8, **dadurch gekennzeichnet, dass** der Betätigungsvorsprung (32) bei hergestellter Federklemmverbindung zumindest teilweise innerhalb der Federklemme (35) angeordnet ist.

10. Single-Pair-Ethernet-Steckverbindervorrichtung (16; 16a) nach einem der vorhergehenden Ansprüche, **gekennzeichnet durch** eine Gehäuseeinheit (52; 52a), welche in einem montierten Zustand die Kontaktierungseinheit (26; 26a) zumindest abschnittsweise umgibt

11. Single-Pair-Ethernet-Steckverbindervorrichtung (16a) nach Anspruch 10, **dadurch gekennzeichnet, dass** die Gehäuseeinheit (52a) ein erstes Gehäuseelement (100a) und zumindest ein zweites Gehäuseelement (102a) aufweist, welche zur Betätigung der Kontaktierungseinheit (26a) zur Kontaktierung zumindest der Leitungsader (20a) relativ zueinander bewegbar sind.

12. Single-Pair-Ethernet-Steckverbindervorrichtung (16a) nach Anspruch 11, **dadurch gekennzeichnet, dass** das erste Gehäuseelement (100a) und das zweites Gehäuseelement (102a) relativ zueinander um eine Schwenkachse (106a) schwenkbar gelagert sind.

13. Single-Pair-Ethernet-Steckverbindervorrichtung (16; 16a) nach einem der Ansprüche 10 bis 12, **dadurch gekennzeichnet, dass** die Gehäuseeinheit (52; 52a) eine zu einer Kabeleinführrichtung (30) zumindest im Wesentlichen senkrechte Erstreckung (53) von höchstens 8 mm aufweist.

14. Single-Pair-Ethernet-Steckverbindervorrichtung (16; 16a) nach einem der Ansprüche 10 bis 13, **dadurch gekennzeichnet, dass** die Gehäuseeinheit (52; 52a) eine zu der Kabeleinführrichtung (30; 30a) und zu der Erstreckung (53; 52a) zumindest im Wesentlichen senkrechte weitere Erstreckung (56; 56a) von höchstens 13 mm aufweist.

15. Single-Pair-Ethernet-Steckverbindervorrichtung (16; 16a) zumindest nach Anspruch 3, **gekennzeichnet durch** eine Abschirmeinheit (60; 60a), welche in einem montierten Zustand die Kontaktierungseinheit (26; 26a) und das Betätigungselement (28; 28a) zumindest abschnittsweise, insbesondere bezüglich einer Kabeleinführrichtung (30; 30a) in Umfangsrichtung, umgibt.

16. Single-Pair-Ethernet-Steckverbindervorrichtung (16) nach Anspruch 15, **dadurch gekennzeichnet, dass** das Betätigungselement (28) einen Betätigungsbereich (66) aufweist, welcher außerhalb eines Abschirmbereichs (62) der Abschirmeinheit (60) angeordnet ist.

17. Single-Pair-Ethernet-Steckverbindervorrichtung (16; 16a) nach Anspruch 15 oder 16, **gekennzeichnet durch** eine Zugentlastungseinheit (70; 70a), welche zumindest teilweise einstückig mit der Abschirmeinheit (60; 60a) ausgebildet ist.

18. Single-Pair-Ethernet-Steckverbinder (14; 14a), insbesondere Single-Pair-Ethernet-Stecker, mit einer Single-Pair-Ethernet-Steckverbindervorrichtung (16; 16a) nach einem der vorhergehenden Ansprüche.

19. Single-Pair-Ethernet-Steckverbinderkit (12; 12a) zur Terminierung, insbesondere zur Feldkonfektionierung, eines Single-Pair-Ethernet-Steckverbinders (14; 14a) nach Anspruch 18 an einem Kabel (18; 18a).
